# EUROPÄISCHE PATENTSCHRIFT

(11) **EP 0 582 776 B1**
(45) Veröffentlichungstag und Bekanntmachung des Hinweises auf die Patenterteilung: **11.10.1995**
(21) Anmeldenummer: 93105697.2
(22) Anmeldetag: 06.04.1993
(51) Int. Cl.: F16K 27/02, F16K 1/32, E03C 1/02

(54) **Absperrventil für Rohrleitungen**
Stop valve for pipe conduit
Soupape d'arrêt pour conduit de tuyaux

(30) Priorität: 13.07.1992 DE 9209398 U
(43) Veröffentlichungstag der Anmeldung: 16.02.1994
(73) Patentinhaber: RAFELD KUNSTSTOFFTECHNIK GmbH & Co. KG, 87640 Ebenhofen (DE)
(72) Erfinder: Rafeld, Karl, W-8954 Biessenhofen-Ebenhofen (DE)
(74) Vertreter: Kern, Wolfgang, Dipl.-Ing.

(56) Entgegenhaltungen:
- EP-A- 0 169 260
- FR-A- 2 375 530

## Beschreibung

Die Erfindung betrifft ein Absperrventil für Rohrleitungen, gemäß dem Oberbegriff des Anspruchs 1.

Derartige Ventile werden in zunehmendem Maße bei der Verlegung von insbesondere aus Kunststoff bestehenden Wasserleitungsrohren eingesetzt, die unter Putz bzw. im Mauerwerk von Decken und Wänden von Gebäuden liegen. Solche Ventile sind z.B. aus der DE-U-90 03 116 bekannt.

Zu diesem Zweck hat man das metallene Anschlußstück als Teil eines metallenen Ventilkörpergehäuses ausgebildet, das vollständig von dem Kunststoffmaterial des Gehäuses des Absperrventils umhüllt ist.

Andere Konstruktionen sehen vor, das metallene Anschlußstück und den Ventilsitzkörper als zwei getrennte Bauteile auszubilden, den Ventilsitzkörper aber aus Kunststoff zu fertigen, und zwar als Bestandteil des Ventilgehäuses selbst, so daß der Ventilsitz beim Spritzgießen des Absperrventils als integraler Bestandteil des Gehäuses mitgegossen wird. Derartige Ventilsitze unterliegen jedoch einem relativ schnellen Verschleiß, werden also aufgrund der zwischen Sitzoberfläche und dem Ventilstempel bzw. dem Absperrkörper des Ventils beim Öffnen und Schließen des Ventils auftretenden Materialreibung relativ schnell undicht.

Die EP-A-0 169 260 zeigt eine Abzweig- und Absperreinrichtung mit einem aus Kunststoff bestehenden Gehäuse , in das zwar ein metallenes Anschlußstück eingebaut ist, das jedoch nicht zum Einschrauben eines Ventilabsperrorgans zur Steuerung des Ventildurchflusses dient, da dieser Durchfluß mit Hilfe einer Gewindespindel, die gegen einen an einem Faltbalg angebrachten Dichtungsboden wirkt, gesteuert wird. Die bekannte Einrichtung ist jedoch nicht zur Absperrung des Ventildurchflusses geeignet, sondern dient zur Absperrung der Wasserentnahme aus einem Absperrkanal, dessen Ende mit einem metallenen Gewindeteil ausgestattet ist. Des weiteren ist der Ventilsitz bei der bekannten Einrichtung Teil des aus Kunststoff bestehenden Ventilgehäuses, besteht also selbst aus Kunststoff und weist deshalb den oben genannten Nachteil auf.

Auch das aus der FR-A-2 375 530 bekannte Ventil besitzt ein aus Kunststoff bestehendes Gehäuse, jedoch kein metallenes Anschlußstück, das in das Ventilgehäuse eingebaut und mit einem Gewinde zum Einschrauben des Ventilabsperrorgans versehen ist. Das Anschlußstück, das in das Kunststoffgehäuse eingeschraubt ist, besitzt eine zentrische Bohrung zur Aufnahme eines Ventilstößels, die nicht den Ventilstößel führt, sondern nur als Durchgangsöffnung dient. Das Anschlußstück dient als Sitz für eine Feder. Die Führung des Ventilstößels erfolgt mit Hilfe eines auf das Ventilgehäuse aufgeschraubten Kappe. Im übrigen handelt es sich bei dem bekannten Ventil um ein Druckentlastungsventil, das im Falle eines Überdrucks gegen den Druck der genannten Feder öffnet, indem sich der Ventildeckel vom Sitz abhebt und den Durchgang zu einer Entspannungsleitung freigibt.

Die Aufgabe der Erfindung besteht deshalb darin, das gattungsgemäße Absperrventil so weiterzubilden, daß die Lebensdauer des Ventils im Hinblick auf seine Dichtigkeit erheblich vergrößert und die funktionelle Verwendbarkeit des Ventils innerhalb eines Leitungssystems verbessert wird. Dies wird erfindungsgemäß durch die Kennzeichen merkmale des Anspruchs 1 erreicht.

Gemäß einer weiteren vorteilhaften Ausgestaltung der Erfindung lassen sich am Ventilgehäuse zwei dieser Entleerungsöffnungen einander gegenüberliegend beidseitig des Durchflußkanals anordnen, von denen jede mit einem metallenen Anschlußstück zum Einschrauben eines Absperrorgans versehen ist, das beispielsweise zum Entleeren der Rohrleitung dient, in die das Absperrventil eingebaut ist.

Die Erfindung wird nachfolgend anhand des in der Zeichnung dargestellten Ausführungsbeispiels näher erläutert.

In der Zeichnung zeigen:
- Fig. 1: eine Längsschnittansicht des Absperrventils als Schrägsitzventil,
- Fig. 2: eine Teilquerschnittansicht des Ventils von Fig. 1 in Höhe seiner beidseitig des Durchflußkanals angeordneten beiden Entleerungsöffnungen, und
- Fig. 3: eine Längsschnittansicht einer weiteren Ausführungsform des Absperrventils, vergleichbar derjenigen von Fig. 1.

Das in den Figuren 1 und 2 gezeigte Absperrventil 1 ist als Schrägsitzventil ausgebildet und mit einem aus Kunststoff bestehenden Gehäuse 2 versehen, das von einem Durchflußkanal 5 für Leitungswasser u. dgl. durchquert wird, der mit Hilfe eines nicht dargestellten Ventilabsperrorgans gesperrt werden kann. Dieses Absperrorgan wird in ein metallenes, mit einem Innengewinde versehenes Anschlußstück 4 eingeschraubt, das in das Kunststoffmaterial des Ventilgehäuses eingebettet ist. Am unteren Ende der das Absperrorgan aufnehmenden Schrägsitzbohrung 9 befindet sich der Ventilsitz 3 in Form eines in das Kunststoffmaterial eingebetteten Metallrings, beispielsweise aus Messing oder Rotguß bestehend. Sowohl der Ventilsitz 3 als auch das Anschlußstück 4 sind separate Körper.

Das Ventilgehäuse 1 weist zwei seitliche Entleerungsöffnungen 6 auf, in deren Umfangswand 8 je ein metallenes Anschlußstück 7 zum Einschrauben eines Absperrorgans eingebettet ist, so daß die Rohrleitung, in die das Absperrventil eingebaut wird, nach dem Schließen des Absperrventils mit Hilfe dieser seitlichen Absperrorgane entleert werden kann. Es versteht sich, daß diese Anschlußstücke 7 auch die Funktion von Rohrleitungsanschlüssen übernehmen können für den Fall, daß an Stelle einer oder mehrerer Entleerungsmöglichkeiten Ablenkungen der Durchflußströmung in seitliche Rohrverzweigungen verlangt werden.

Das Ventilgehäuse 2 bildet zusammen mit den eingebauten metallenen Anschlußstücken 4 und 7 sowie dem metallenen Ventilsitz 3 einen einteiligen Spritzgußkörper, der sich unter Verwendung der bekannten Spritzgußtechnik herstellen läßt, wobei die genannten Anschlußstücke sowie der Ventilsitz in dem sie umgebenden Kunststoffmaterial so verankert werden, daß sie sowohl drehfest sind als auch axial festliegen.

Die in Fig. 3 gezeigte Ausführungsform des Absperrventils unterscheidet sich von der in Fig. 1 gezeigten darin, daß das Ventil zusätzlich zu den beiden seitlichen Entleerungsöffnungen 6 unterhalb des Ventilsitzes 3 eine Revisionsöffnung 10 aufweist, in der ein metallenes Anschlußstück 11 sitzt, in das ein nicht dargestellter Stopfen oder ein nicht dargestelltes Meßgerät eingeschraubt werden kann, um beispielsweise den Leitungswasserdruck im Ventilbereich zu messen. Das Anschlußstück 11 ist in der Wandung des Ventilgehäuses 2 ebenso fest verankert wie die metallenen Anschlußstücke 7 in der Umfangswand 8. Es versteht sich, daß die Öffnung 10 auch als Entleerungsöffnung benutzt werden kann.

Das Anschlußstück 11 der Revisionsöffnung 10 läßt sich aber erforderlichenfalls auch mit einem Rückschlagventil verschrauben.

## Patentansprüche

1. Absperrventil für Rohrleitungen, insbesondere solche für die Unterputzverlegung, mit einem aus Kunststoff bestehenden Gehäuse (2), in das ein metallenes Anschlußstück (4) im Spritzgußverfahren eingebaut ist, das mit einem Gewinde zum Einschrauben des Ventilabsperrorgans zum Absperren der Hauptdurchflußleitung des Ventils versehen ist, **dadurch gekennzeichnet,** daß das Anschlußstück (4) in das Kunststoffmaterial des Ventilgehäuses eingebettet ist und der Ventilsitz (3), der von dem Anschlußstück (4) getrennt ist, in Form eines in das Kunststoffmaterial eingebettenen Metallrings am unteren Ende der das Absperrorgan aufnehmenden Schrägsitzbohrung (9) angeordnet ist, und daß das Ventilgehäuse (2) zusammen mit dem metallenen Anschlußstück (4) sowie dem metallenen Ventilsitz (3) einen einteiligen Spritzgußkörper bildet, in dem der Ventilsitz und das Anschlußstück im umgebenden Kunststoffmaterial so verankert sind, daß sie sowohl drehfest sind als auch axial festliegen.

2. Absperrventil nach Anspruch 1, dadurch **gekennzeichnet**, daß das Ventilgehäuse (2) wenigstens eine in seinen Durchflußkanal (5) hineinreichende seitliche Entleerungsöffnung (6) aufweist, in deren Umfangswand (8) ein metallenes Anschlußstück (7) zum Einschrauben eines Absperrorgans eingebaut ist.

3. Absperrventil nach Anspruch 2, dadurch **gekennzeichnet,** daß zwei dieser Entleerungsöffnungen (6) einander gegenüberliegend beidseitig des Durchflußkanals (5) angeordnet sind, von denen jede mit einem metallenen Anschlußstück (7) zum Einschrauben eines Absperrorgans versehen ist.

4. Absperrventil nach einem der Ansprüche 1 bis 3, dadurch **gekennzeichnet,** daß das Ventilgehäuse (2) mit den eingebauten metallenen Anschlußstücken (4) für das Ventilabsperrorgan sowie (7) für die seitlichen Entleerungsöffnungen (6) und dem metallenen Ventilsitz (3) ein einteiliger Spritzgußkörper ist.

5. Absperrventil nach einem der Ansprüche 1 bis 4, dadurch **gekennzeichnet**, daß sich unterhalb des Ventilsitzes (3) in der Wandung des Ventilgehäuses (2) eine Revisionsöffnung (10) befindet, in der ein metallenes Anschlußstück (11) fest verankert ist.

6. Absperrventil nach Anspruch 5, dadurch **gekennzeichnet**, daß in das metallen Anschlußstück (11) ein Druckmeßgerät einschraubbar ist.

7. Absperrventil nach Anspruch 5, dadurch **gekennzeichnet**, daß in das metallene Anschlußstück (11) ein Deckel zur Entleerung des Ventils einschraubbar ist.

8. Absperrventil nach Anspruch 5, dadurch **gekennzeichnet**, daß in das metallene Anschlußstück (11) ein Rückschlagventil einschraubbar ist.

## Claims

1. Stop valve for pipe conduits, which are especially suited to become plastered over, provided with a housing (2) of plastic material in which a metal connecting piece (4) is mounted by injection molding technics, provided with a thread by which a valve stop element can be screwed into the housing in order to stop the main fluid flow chanel of the valve, **characterized in** that the connecting piece (4) is imbedded within the plastic material of the valve housing and that the valve seat (3) which is separated from the connecting piece (4) is located in form of metal annulus imbedded in the plastic material at the lower end of the inclined seat bore (9) receiving the stop element and that the valve housing (2) provides together with the metal connecting piece (4) as as well as as the metal valve seat (3) a unitary injection molding body in which the valve seat and the connecting piece are anchored within the surrounding plastic material such that they are rotationally as well as axially fixed.

2. Stop valve according to claim 1, **characterized in** that the valve housing (2) is provided with at least one lateral discharge opening extending into the fluid flow channel (5), which opening is provided with a circumferential wall (8) having a metal connecting piece (7) for screwing in a stop element.

3. Stop valve according to claim 2, **characterized in** that two of these discharge openings (6) are located opposite to one another at both sides of the fluid flow channel (5), each opening being provided with a metal connecting piece (7) for screwing in a stop element.

4. Stop valve according to one of the claims 1 through 3, **characterized in** that the valve housing (2) provided with the installed metal connecting pieces (4) for the valve stop element as well as (7) for the lateral discharge openings (6) and the metal valve seat (3) is a unitary injection molding body.

5. Stop valve according to one of the claims 1 through 4, **characterized in** that below the valve seat (3) within the wall of the valve housing (2) a revision opening (10) is provided in which a metal connecting piece (11) is tightly anchored.

6. Stop valve according to claim 5, **characterized in** that into the metal connecting piece (11) a pressure measuring device may be screwed.

7. Stop valve according to claim 5, **characterized in** that into the metal connecting piece (11) a cover for emptying the valve may be screwed.

8. Stop valve according to claim 5, **characterized in** that into the metal connecting piece (11) a non-return valve may be screwed.

## Revendications

1. Vanne d'arrêt pour tuyauteries, en particulier pour pose sous crépi, comportant un boîtier (2) en matière synthétique dans lequel est monté un raccord (4) métallique par moulage par injection, raccord qui est pourvu d'un filetage pour le vissage de l'organe d'arrêt de la vanne destiné à fermer la conduite principale de passage de la vanne, caractérisée en ce que le raccord (4) est noyé dans la matière synthétique du boîtier de vanne et le siège de vanne (3), qui est séparé du raccord (4), sous la forme d'un anneau métallique noyé dans la matière synthétique, est placé à l'extrémité inférieure du perçage oblique (9) logeant l'organe d'arrêt, et en ce que le boîtier de vanne (2) forme avec le raccord (4) métallique, ainsi que le siège de vanne (3) métallique, un corps moulé par injection d'une seule pièce, dans lequel le siège de vanne et le raccord sont noyés dans la matière synthétique qui les entoure de manière qu'ils soient fixés axialement et ne puissent tourner.

2. Vanne d'arrêt selon la revendication 1, caractérisée en ce que le boîtier de vanne (2) présente au moins un orifice de vidange (6) latéral, s'étendant dans son canal de passage (5), dans la paroi périphérique (8) duquel est monté un raccord (7) métallique pour le vissage d'un organe d'arrêt.

3. Vanne d'arrêt selon la revendication 2, caractérisée en ce que deux de ces orifices de vidange (6) sont placés en vis-à-vis, de part et d'autre du canal de passage (5), chacun étant pourvu d'un raccord (7) métallique pour le vissage d'un organe d'arrêt.

4. Vanne d'arrêt selon l'une des revendications 1 à 3, caractérisée en ce que le boîtier de vanne (2) avec les raccords (4) métalliques montés pour l'organe d'arrêt de vanne ainsi que (7) pour les orifices de vidange (6) latéraux et le siège de vanne (3) métallique, est un corps moulé par injection d'une seule pièce.

5. Vanne d'arrêt selon l'une des revendications 1 à 4, caractérisée en ce qu'au-dessous du siège de vanne (3), dans la paroi du boîtier de vanne (2), se trouve une ouverture de contrôle (10) dans laquelle est ancré fixement un raccord (11) métallique.

6. Vanne d'arrêt selon la revendication 5, caractérisée en ce qu'un manomètre peut être vissé dans le raccord (11) métallique.

7. Vanne d'arrêt selon la revendication 5, caractérisée en ce qu'un couvercle pour la vidange de la vanne peut être vissé dans le raccord (11) métallique.

8. Vanne d'arrêt selon la revendication 5, caractérisée en ce qu'un clapet anti-retour peut être vissé dans le raccord (11) métallique.
